# EUROPÄISCHE PATENTSCHRIFT

(11) **EP 0 815 302 B1**
(45) Veröffentlichungstag und Bekanntmachung des Hinweises auf die Patenterteilung: **29.12.1999**
(21) Anmeldenummer: 96908128.0
(22) Anmeldetag: 23.03.1996
(51) Int. Cl.: D01H 11/00

(54) **WANDERREINIGER**
MOVING CLEANER
DISPOSITIF DE NETTOYAGE MOBILE

(30) Priorität: 24.03.1995 DE 29505007 U; 24.03.1995 DE 29505006 U
(43) Veröffentlichungstag der Anmeldung: 07.01.1998
(73) Patentinhaber: Steinike, Ulrich I., 86163 Augsburg (DE)
(72) Erfinder: Steinike, Ulrich I., 86163 Augsburg (DE)
(74) Vertreter: Ernicke, Hans-Dieter, Dipl.-Ing.
(86) Internationale Anmeldenummer: EP9601291
(87) Internationale Veröffentlichungsnummer: WO9630572

(56) Entgegenhaltungen:
- US-A- 4 243 397
- US-A- 4 572 745

## Beschreibung

Die Erfindung betrifft einen Wanderreiniger für Textilmaschinen, insbesondere Spinnerei- und Webereimaschinen, mit einer Blas- und Saugeinrichtung und einer Filtereinrichtung sowie den weiteren Merkmalen im Oberbegriff des Hauptanspruchs.

Ein solcher Wanderreiniger ist aus der US-A-4,572,745 bekannt. Er besitzt eine Blas- und Saugeinrichtung, mit der Fasern, Garnreste und dergleichen Rückstände von Spinnerei- und Webereimaschinen abgeblasen und dann aufgesaugt werden können. In einer Filtereinrichtung werden diese Rückstände von der Transportluft abgeschieden, so daß zum Abblasen der Maschinen gereinigte Luft zur Verfügung steht. Die Filtereinrichtung hat zwei Filterpatronen, die an den innenliegenden Stirnseiten mit einem Ventilator verbunden sind und in einem außenliegenden Mantelbereich an einem Luftanschluß liegen, der über gebogene Leitungen mit der Saugeinrichtung verbunden ist. Die Filterpatronen haben einen geschlossenen Filtermantel, der in vier Bereiche unterteilt ist, wobei mit dem Filteranschluß jeweils nur einer dieser Mantelbereiche in Verbindung steht. Die Filterpatrone wird am Mantel mit der verschmutzten Transportluft von außen angeströmt, so daß sich der Faserflug an der Mantelaußenseite ablagert. Die Filterpatrone kann gedreht werden, so daß bei zugesetztem Filter der verschmutzte Mantelabschnitt gegen einen neuen gewechselt werden kann. Die bekannte Anordnung hat Probleme mit den mehrfachen Luftumlenkungen in der Blas- und Saugeinrichtung sowie im Filter und mit der Wirksamkeit der Filtereinrichtung. Außerdem erschwert diese Anordnung die Reinigung der Filterpatrone. Durch die Mantelunterteilung stehen nur kleine Filterflächen am Luftanschluß zur Verfügung. Durch die bei der Fadenpräparation verwendete Avivage bzw. Schlichte verkleben die kleinen Filter relativ leicht und schnell, was zu kurzen Filterstandzeiten führt und eine häufige Wartung und Reinigung des Filters erfordert.

Eine konische Filterpatrone mit seitlichem Luftanschluß und axialer Absaugung zeigt ferner die US-A-4,243,397. Die Patrone hat einen perforierten Innenkörper, der von einem geschlossenen Filtermantel umgeben wird. Der Filtermantel wird von außen angeströmt, wobei sich die Luftverschmutzungen außenseitig anlagern. Der Filter ist für Verbrennungsmotoren von Kraftfahrzeugen konzipiert. Verschmutzte Filter werden ausgetauscht.

In der Praxis ist es auch bekannt, rohrförmige Filterpatronen derart in Wanderreinigern einzubauen, daß der Luftanschluß an der Stirnseite sitzt. Dadurch strömt die verschmutzte Luft axial in die Patrone und tritt radial durch den Filtermantel aus. Diese Anordnung hat die gleichen Probleme wie der eingangs genannte Stand der Technik.

Die DE-A-26 25 559 und die DE-A-22 21 117 zeigen Wanderreiniger mit Trommel filtern, die durch einen innenliegenden Sauganschluß mit Unterdruck beaufschlagt werden. Die Luft strömt durch den Filtermantel radial von außen in die Trommel und tritt axial wieder aus.

Ein anderer Wanderreiniger ist aus der DE-B-16 85 860 bekannt. Er besitzt eine Blas- und Saugeinrichtung, mit einer Filtereinrichtung in Form einer Filtermatte.

Zur Reinigung des verschmutzten Filters werden Filtersäuberungsvorrichtungen eingesetzt. Eine solche Vorrichtung ist aus der US-A-4,572,745 Sie besteht aus einer Saugglocke, die den Faserflug außenseitig vom obenliegenden Mantelabschnitt der Filterpatrone absaugt.

Eine andere Filtersäuberungsvorrichtung ist aus der DE-B-16 85 860 bekannt. Sie besitzt eine an der Filterkammer andockbare Absaugeinrichtung, mit der die Rückstände vom Flachfilter abgesaugt und entfernt werden sollen. Um den Filter dabei drucklos zu schalten, wird eine zusätzliche Klappe unterhalb des Filters geöffnet, über die der Ventilator der Reinigungsvorrichtung Nebenluft saugen kann.

Aus der DE-B-16 85 870 ist es anstelle der Absaugung auch bekannt, einen Flachfilter im Gegenluftstrom in eine Sammelkammer ausblasen. Die Gegenluft wird durch eine Umsteuerung des Ventilators bzw. einer Änderung von dessen Strömungsrichtung mittels Klappensteuerung erzeugt. Eine separate Absaugeinrichtung ist hier nicht vorhanden. Außerdem wird für die Filtersäuberung der Ventilator der Reinigungsvorrichtung eingesetzt. Die erforderliche Mechanik ist in beiden Entgegenhaltungen aufwendig, störanfällig und kompliziert.

Die DE-A-43 21 869 zeigt eine andere Filtersäuberungsvorrichtung. Die Blaseinrichtung des Wanderreinigers saugt Umgebungsluft über einen Trommelfilter an, der rotierend gelagert und angetrieben ist. Die Filtersäuberungsvorrichtung hat eine Blas- und Absaugeinrichtung, welche auf gegenüberliegenden Seiten des Filters angeordnet sind und gemeinsam den Filter mit einer Gegenstromspülung säubern. Die Blaseinrichtung der Filtersäuberungsvorrichtung wird von dem Ventilator des Wanderreinigers gespeist und hat keinen eigenen Druckerzeuger. Die Filtersäuberungsvorrichtung arbeitet mit relativ niedrigen Blas- und Saugdrücken, die auf niedrige Drücke und auf in etwa gleiche Volumenströme ausgerichtet sind. Die Blas- und Saugdüse der Säuberungsvorrichtung sind gleichgerichtet. Der Filter dient nur zur Reinigung der für den Blasvorgang angesaugten Umgebungsluft, die relativ wenig mit Faserflug und anderen Verunreinigungen befrachtet ist. Für die Filtersäuberung genügen daher niedrige Blas- und Saugdrücke sowie geringe Strömungsgeschwindigkeiten. Die wesentlich stärker verunreinigte Absaugluft, die die Reinigungsvorrichtung vom Hallenboden und von den Textilmaschinen absaugt, wird nicht über dem besagten Filter geführt, sondern direkt in den ortsfesten Saugkanal gelenkt und dort zu der externen Entsorgungseinrichtung führt.

Aus der DE-A-36 29 559 ist eine weitere Filtersäuberungsvorrichtung bekannt, die dort als Entstaubungsvorrichtung bezeichnet wird. Der Filter ist trichterförmig und wird von kranzförmig an der Einlaßstelle angeordneten stationären Blasdüsen gereinigt. Die an den Filterwänden parallel entlangstreichende Blasluft soll die Filterrückstände lösen und in einen Sammelschacht nebst Deponie befördern. Die Reinigungsvorrichtung wird während des Säuberungsvorganges stillgesetzt. Zur Filtersäuberung findet nur ein oberflächenmäßiges Abblasen oder Abschälen der Filterrückstände aber kein Gegenspülen der Filterwände statt.

Die DE-B-12 59 545 zeigt eine ähnliche Filtersäuberungsvorrichtung. Die Filterrückstände werden längs des plattenförmigen Filters mit Preßluft abgeblasen und gegebenenfalls mit gleicher Wirkrichtung abgesaugt. Auch hier findet kein Gegenspülen des Filters statt. Die Reinluftseite der Reinigungsvorrichtung wird vielmehr durch Klappen verschlossen.

Aus der DE-B-12 30 538 ist eine stationäre Filtersäuberungsvorrichtung bekannt, die einen Aufnahmebehälter mit einer Blaseinrichtung beinhaltet, in den der Filterkasten bzw. Sammelbehälter eines Wanderreinigers einfahren kann. Der Sammelkasten für die Filterrückstände hat eine verschließbare Klappe, die ein Entleeren ermöglicht. An der Oberseite des Sammelkastens ist ein Flachfilter angebracht. Dieser wird von der Blasvorrichtung der Filtersäuberungsvorrichtung beim Eintauchen in den Aufnahmekasten durch Druckluft gegengespült. Eine mit der Blaseinrichtung zusammenwirkende Saugvorrichtung ist nicht vorhanden.

In der Praxis hat sich die Wirksamkeit der bekannten Filtersäuberungsvorrichtungen als unzureichend erwiesen. Die für die Fadenpräparation verwendete Avivage bzw. Schlichte führen zu einer Verklebung der Rückstände am Filter und erschweren deren Entfernung. Die bekannte Absaugeinrichtung kann die Rückstände häufig nicht lösen. Das alternative Ausblasen des Filters hat hingegen den Nachteil, daß die Rückstände in der Sammelkammer verwirbelt und wieder in die Umgebung hinausgeblasen werden. Der Reinigungseffekt an der Textilmaschine wird dadurch zumindest teilweise wieder zunichte gemacht. Eine Reduzierung der Blasstärke schwächt zwar diesen Nachteil, hat andererseits aber wieder eine verminderte Lösung der Rückstände vom Filter zur Folge. Im Ergebnis führen die vorbekannten Techniken zu kurzen Filterstandzeiten und bedingen häufige Wartung und Austausch des Filters.

Es ist Aufgabe der vorliegenden Erfindung, die Filterprobleme zu beheben.

Die Erfindung löst diese Aufgabe mit den Merkmalen im Hauptanspruch.

Die Filterpatrone besitzt mindestens eine Mantelöffnung, die mit einem seitlichen Luftanschluß verbunden ist. Dadurch strömt die mit den Rückständen befrachtete Transportluft radial in Filterpatrone und tritt radial durch den Filtermantel wieder aus. Durch die radiale und gleichmäßigere Filterbeaufschlagung ist die Filterwirkung besser. Es können feinere Filtermaterialien verwendet werden, die auch Feinstäube zurückhalten. Vorteilhaft ist ferner, daß die Filterpatrone sich günstiger dimensionieren sowie in der Filterkammer positionieren und an die Erfordernisse anpassen läßt.

Außerdem sind im Bereich der Blas- und Saugeinrichtung des Wanderreinigers und des Filters weniger Umlenkungen der Strömungsluft und günstigere Strömungsquerschnitte erreichbar, wodurch die Strömungs- und Wirbelverluste verringert, Rückstandsablagerungen im Bereich der Blas- und Saugeinrichtung weitgehend vermieden und die Wirkung der Filtereinrichtung noch zusätzlich verbessert wird. Ferner ermöglicht dies eine Verringerung der benötigten Saugleistung. Die Filterwirkung ist über die Filterfläche gleichmäßiger, was die Standzeit erhöht. Die Filterpatrone läßt sich besser und wirksamer reinigen sowie besser entsorgen.

Die Filterreinigung kann durch eine Filtersäuberungsvorrichtung mit einer Absaug- und ggf. einer Blaseinrichtung erfolgen, die den Filtermantel umgreifen und mit einer Entsorgungseinrichtung verbunden sind. Hierdurch läßt sich der Filter mit Druckluft, Flüssigkeiten oder sonstigen geeigneten Medien rückspülen und auch trocknen.

Die erfindungsgemäße Kombination von Saug- und Blaswirkung erzielt einen optimalen Säuberungseffekt des Filters, auch und insbesondere bei Verklebungen. Die Rückstände werden vorzugsweise im Gegenstrom durch die Blaseinrichtung zuverlässig vom Filter gelöst und mit der Absaugeinrichtung vorzugsweise direkt am Filter aufgenommen und sicher und verlustfrei abtransportiert. Diese Technik läßt sich für alle Filterarten und -formen mit Erfolg einsetzen. Der Filter läßt sich mit Druckluft, Flüssigkeiten oder sonstigen geeigneten Medien beblasen, rückspülen und auch trocknen.

Es empfiehlt sich, den Blasstrom bzw. den Blasdruck stärker als den Absaugunterdruck zu machen. Vorzugsweise ist die Blasseite auf hohen Lösedruck bei geringem Volumenstrom und Massenbedarf und die Saugseite auf hohen Volumenstrom bei geringem Saugunterdruck ausgelegt. Hierfür empfiehlt sich der Anschluß der Blaseinrichtung an eine eigene kräftige Druckmittelquelle. Auf der anderen Seite können mehrere Absaugeinrichtungen zusammengeführt und miteinander sowie mit einer gemeinsamen und ggf. weiter entfernten Entsorgungseinrichtung für die Filterrückstände verbunden sein.

Ferner ist es günstig, den Filter möglichst ganzflächig und gleichmäßig zu beblasen und hierzu die Blaseinrichtung an die Filterform anzupassen sowie einen oder mehrere scharfe Blasstrahl(en) mit örtlich begrenztem Wirkbereich in der Art einer Zonenreinigung über die Filteroberfläche wandern zu lassen. Durch die Beweglichkeit kann die Blaseinrichtung klein und wenig aufwendig bauen. Zudem eröffnet dies die Möglichkeit, die Filtersäuberungsvorrichtung in den Wanderreiniger ohne Beeinträchtigung der Filterwirkung zu integrieren.

Für die Säuberungswirkung ist es günstig, den von der Blaseinrichtung überstrichenen Bereich anschließend durch eine feste oder ausziehbare Abdeckung von dem in der Filterkammer normalerweise herrschenden Unterdruck abzuschirmen. Das verbessert auch die Wirkung der Absaugeinrichtung, die in einem einfachen Absauganschluß an der Filterkammerwand bestehen kann und den Filter nicht selbst überdecken oder übergreifen muß, obgleich letzteres zur Optimierung der Wirkung möglich ist.

Die Filtersäuberungsvorrichtung kann in beliebiger Weise dem Wanderreiniger intern oder extern zugeordnet sein. Sie kann insbesondere eigenbeweglich sein und in beliebig geeigneter Weise an den Wanderreiniger zugestellt werden. Dies ermöglicht einen Einbau an beliebigen Stellen sowie in beliebiger Zahl und auch in ringförmig geschlossenen Transportstrecken des Wanderreinigers. Dadurch kann während des Umlauf des Wanderreinigers und ohne Anfahren spezieller Stichgleise bzw. Kopfstellen eine Filtersäuberung durchgeführt werden, wobei die Säuberung zudem noch beliebig oft möglich ist. Außerdem vereinfacht dies den Bauaufwand, weil mehrere Filter nacheinander mit nur einer Blas- und Absaugeinrichtung gesäubert werden können. Ein weiterer Vorteil besteht in der beliebigen Ausrichtbarkeit der Filter, die horizontal querliegend, aufrecht stehend oder in sonstiger Weise angeordnet sein können.

Die Filtersäuberungsvorrichtung ist besonders für die erfindungsgemäßen rohrförmigen Filter geeignet, kann bei entsprechender Anpassung aber auch in Verbindung mit anderen Filterbauformen mit Vorteil eingesetzt werden.

Die Filtersäuberung erfolgt bei rohrförmigen Filtern bzw. Filterpatronen mit einem Saugrohr und mindestens einer mit radialem Abstand zum Saugrohr angeordneten Blasdüse an Tragarmen oder einer Abdeckung. Vorzugsweise wird das Saugrohr in die Filterpatrone eingefahren und saugt von innen die Rückstände ab. Durch die Anordnung der Blasdüsen im Bereich der Saugrohrmündung ist es möglich, die Spülluftströmung auf einen relativ kleinen Bereich zu konzentrieren und die gelösten Filterrückstände sofort abzusaugen. Die Zentrierung der mit den Blasdüsen versehenen Tragarmen kann durch einen Rückstoß- bzw. Luftpolstereffekt des Luftstroms und/oder geeignete Stützelemente erfolgen. Diese Zuordnungen und Ausbildungen lassen sich auch mit anderen Bauformen der Blas- und Absaugeinrichtung realisieren.

Für die Säuberung der Filterpatrone ist deren erfindungsgemäße Ausbildung mit einer seitliche Halterung und ggf. mit einem seitlichen Schlitz zur radialen Filterdurchströmung von besonderem Vorteil. Sie ermöglicht der Filtersäuberungsvorrichtung den freien stirnseitigen Zugang. Außerdem kann die Absaugung auch durch den Luftanschluß erfolgen.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: einen Wanderreiniger mit einer Textilmaschine in Stirnansicht,
- Figur 2:: einen vergrößerten und abgebrochenen Querschnitt durch die Filterkammer mit der Filterpatrone,
- Figur 3:: eine Seitenansicht der Filterpatrone in der Filterkammer
- Figur 4:: eine Draufsicht auf die Filterkammer,
- Figur 5:: eine Seitenansicht des Wanderreinigers mit einer Filtersäuberungsvorrichtung,
- Figur 6:: eine abgebrochene und vergrößerte Darstellung der Filtersäuberungsvorrichtung,
- Figur 7:: eine Stirnansicht der Anordnung von Figur 6,
- Figur 8-10:: verschiedene Varianten der Filterform und der angepaßten Blas- und Absaugeinrichtung und
- Figur 11-13:: verschiedene Bauformen der Filtersäuberungsvorrichtung

In Figur 1 und 5 ist ein Wanderreiniger (1) für Textilmaschinen, insbesondere Spinnerei- oder Webereimaschinen (2), in Stirn- und Seitenansicht dargestellt. Figur 5 zeigt außerdem eine zugeordnete Filtersäuberungsvorrichtung (20).

Der Wanderreiniger (1) besitzt eine Blas- und Saugeinrichtung (3) mit einem Gebläse (19) und mehreren Leitungen bzw. Schläuchen (13) samt Düsen, aus denen Reinigungsluft auf die Spinnerei- oder Webereimaschine (2) geblasen und an anderer Stelle wieder abgesaugt wird. Der Wanderreiniger (1) ist relativ beweglich zu den in ein oder mehreren Reihen angeordneten Spinnerei- oder Webereimaschinen (2) angeordnet. Hierfür ist eine geeignete Transporteinrichtung (6) vorgesehen, die z.B. ein Fahrwerk aufweist, das sich auf Schienen (7) oberhalb der Spinnerei- oder Webereimaschinen (2) in Transportrichtung (10) bewegt. Der Wanderreiniger (1) weist ein Gehäuse (5) auf, an dem die Blas- und Saugeinrichtung (3) und die anderen Aggregate angeschlossen sind. Im Rahmen der vorbeschriebenen Komponenten kann der Wanderreiniger (1) in beliebig geeigneter Weise ausgebildet sein, z.B. entsprechend der DE-B-16 85 860, der DE-A-40 21 742 oder dergleichen.

Der umgewälzte Reinigungsluftstrom wird mittels einer Filtereinrichtung (4) von Staub, Fasern, Garnresten und sonstigen von den Spinnerei- oder Webereimaschinen (2) abgeblasenen Rückständen befreit. Hierfür sind ein oder mehrere rohrförmige Filterpatronen (9) vorgesehen, deren Mantel (11) im Querschnitt vorzugsweise eine kreisrunde, alternativ auch eine polygonartige Form haben kann. Die Filterpatronen (9) sind in einer Filterkammer (8) angeordnet, die mit dem tieferliegenden, vorzugsweise einen Unterdruck in der Filterkammer (8) erzeugenden Gebläse (19) über Schächte (30) in Verbindung steht. Der Motor des Gebläses (19) kann in der Filterkammer (8) angeordnet sein.

Die rückstandsbefrachtete Reinigungsluft wird von der Saugeinrichtung (3) über Luftanschlüsse (12) zu den Filterpatronen (9) geführt. Vom Gebläse (19) aus wird die gefilterte Reinigungsluft in die Kanäle der Blaseinrichtung (3) geleitet.

Die Filterpatronen (9) werden von der Reinigungsluft radial durchströmt. Der Filtermantel (11) weist ein oder mehrere Mantelöffnungen (14) auf, die mit dem seitlich angeordneten Luftanschluß (12) verbunden sind. Am Luftanschluß (12) können ein oder mehrere zur Blas- und Saugeinrichtung (3) führende Schläuche (13), Rohre oder dgl. befestigt sein.

Die Mantelöffnungen (14) sind vorzugsweise als schmale in Richtung der Patronenlängsachse (10) verlaufende Schlitze ausgebildet. Sie können endseitige Querschlitze und eine dem entsprechende I-Form aufweisen, die eine große Öffnungsweite ermöglichen.

Die Schlitze können sich über die gesamte Länge der Filterpatrone (9) oder nur über einen Teilbereich erstrecken. Die Reinigungsluft tritt durch die Mantelöffnungen (14) radial in den hohlen Innenraum der Filterpatrone (9), wo sie sich gleichmäßig verteilt und am Filtermantel (11) radial wieder austritt.

An den Stirnseiten (18) sind die Filterpatronen (9) vorzugsweise verschließbar. Zu diesem Zweck können Sie beispielweise dicht an der Wand der Filterkammer (8) anliegen oder auch auf einem vorstehenden Wandansatz (31) geklemmt, aufgezogen oder anderweitig angeordnet sein. Figur 3 zeigt eine solche Anordnung.

An einer Stirnseite (18) befindet sich auch ein beweglicher Verschluß (16a), z.B. eine Schwenkklappe, ein Schieber oder dgl. an der Filterkammerwand. Dieser dient einerseits zur Freigabe einer großen Zugangsöffnung für eine nachfolgend beschriebene Filtersäuberungsvorrichtung (20). Die Verschluß- bzw. Zugangsfläche ist dabei größer als der Querschnitt der Filterpatrone (9). Andererseits kann am Verschluß (16a) auch eine axial vorstehende, vorzugsweise konische Formstütze (29) angeordnet sein, die formschlüssig in die offene Stirnseite (18) der Filterpatrone (9) greift und sie führt, abstützt und fixiert.

Die Filterpatrone (9) kann aus beliebig geeigneten Materialien bestehen, z. B. Schaum- oder Faserwerkstoffen. Es ist günstig, wenn die Filterpatrone (9) eine gewisse Eigen- und Formstabilität hat. Hierfür können eingebaute Stützkörper (nicht dargestellt) in Stangen- oder Käfigform oder dgl. vorhanden sein.

Der Luftanschluß (12) besitzt einen in das Innere der Filterkammer (8) ragenden trichterförmigen Stutzen (16), der in die Mantelöffnung (14) greift. Die aufklaffenden Ränder der Mantelöffnung (14) können durch eine geeignete Spannvorrichtung (28) auf dem Stutzen (16) lösbar befestigt sein. Die Stutzenweite bzw. Schlitzweite der aufklaffenden Mantelöffnung betragen beispielsweise ca. 35-70 mm. Eine große Öffnungsweite und ein großer Strömungsquerschnitt sind günstig, weil die erforderliche Saugleistung des Gebläses (19) verringert wird.

Der Luftanschluß (12) ist an der Wand der Filterkammer (8) befestigt und besitzt außenseitig eine geeignete Befestigungsvorrichtung für die Schläuche (13) oder sonstigen Leitungen der Blas- und Saugeinrichtung (3).

Die Befestigung der Filterpatrone (9) erfolgt über ein oder mehrere seitliche Halterungen (15), die am Filtermantel (11) bzw. den eingebauten Stützkörpern angreifen. Vorzugsweise erstrecken sich die Halterungen (15) nur über eine Teillänge der Filterpatronen (9), so daß sie die Filterfläche nur zu einem kleinen Teil abdecken und die Stirnseiten (18) der Filterpatrone (9) zugänglich bleiben. Es empfiehlt sich, die Halterung (15) im Bereich der Mantelöffnung (14) bzw. des Luftanschlusses (12) anzuordnen. Die Halterung (15) kann in beliebig geeigneter Weise ausgebildet sein.

Im gezeigten Ausführungsbeispiel ist sie fest mit der Wand der Filterkammer (8) verbunden. Sie wird von einer ringförmigen Stützschale (17) gebildet, die in der Form an die Filterpatrone (9) angepaßt ist und in deren Innenraum angeordnet ist. Die Stützschale (17) ist mit den Innenrändern des Stutzens (16) lösbar oder fest verbunden. Der Stutzen (16) ist in der gezeigten Ausführungsform starr an der Wand der Filterkammer (8) befestigt. Die Stützschale (17) kann schmaler als der Stutzen (16) sein. Die Filterpatrone (9) wird mit der Mantelöffnung (14) über die Stützschale (17) und den Stutzen (16) gestülpt.

Alternativ kann der Stutzen (16) bzw. die Stützschale (17) auch Bestandteil der Filterpatrone (9) sein und an der Filterkammerwand lösbar durch einen Klemmverschluß, eine Schiebeführung oder dgl. befestigt sein.

Die Stützschale (17) stützt den Filtermantel (11) von innen. Die Schlitzränder der Mantelöffnung (14) liegen, wie in Figur 2 gezeigt, am Übergang zwischen Stutzen (16) und Stützschale (17) an. Alternativ kann die Stützschale (17) die Filterpatrone (9) auch außenseitig in der Art einer Schelle oder dgl. umgreifen und halten.

Die Stützschale (17) kann aus einem Lochblech oder aus einem anderen geeigneten durchlässigen oder undurchlässigen Material bestehen. In Abwandlung der gezeigten Ausführungsform kann die Stützschale (17) in Teilbereichen unterbrochen sein und z. B. nur aus relativ kurzen Ansätzen oder Klammern bestehen, die an die Stutzenränder anschließen. Der Filtermantel (11) ist dadurch an der Mantelöffnung (14) gegenüberliegenden Seite unbedeckt und kann von der Reinigungsluft durchströmt werden.

Zur Befestigung der Filterpatronen (9) auf den Halterungen (15) können geeignete Spannvorrichtungen (28) Klemmelemente oder dgl. vorhanden sein. Ein Halt ist aber auch durch Formanpassung und Eigenelastizität des Filtermaterials möglich. Bei entsprechend elastischem Filtermaterial kann die Filterpatrone (9) einstückig ausgebildet und mit der Mantelöffnung (14) über die Halterung (15) bzw. die Stützschale (17) und den Stutzen (16) gestülpt werden. Alternativ ist es auch möglich, die Filterpatrone (9) zu teilen und die beiden Hälften axial auf die Halterung (15) aufzuschieben. Beide Hälften haben dann jeweils eine Mantelöffnung, die an der Trennfläche endet.

Wie Figur 4 verdeutlicht, liegen in der Filterkammer (8) zwei Filterpatronen (9) mit Abstand parallel nebeneinander. Sie sind mit ihren Längsachsen in Transportrichtung (10) ausgerichtet. Hierdurch können die Schläuche (13) oder Leitungen der Blas- und Saugeinrichtung (3) direkt von der Seite her und ohne besondere Luftumlenkungen an die Luftanschlüsse (12) und die Filterpatrone (9) herangeführt werden. Der Anschluß kann horizontal oder auch von unten her erfolgen. Die gezeigte Anordnung ist auch zur Reinigung und Entsorgung der Filterpatrone (9) mit der nachfolgend näher beschriebenen Filtersäuberungsvorrichtung (20) günstig.

Wie Figur 5 in der Seitenansicht und Figur 6 bis 13 im Detail verdeutlichen, ist am Ende der Schiene (7) eine Filtersäuberungsvorrichtung (20) angeordnet. Sie besitzt eine Blaseinrichtung (23) und eine Absaugeinrichtung (22), die gemeinsam und vorzugsweise an gegenüberliegenden Seiten auf den Filter (9) einwirken. Der Blasstrom und der Saugstrom wirken dabei in der gleichen Richtung, d.h. es besteht eine einheitliche Strömungsrichtung.

Vorzugsweise ist die Blaseinrichtung (23) auf der Reinseite und die Absaugeinrichtung (22) auf der Schmutzseite des Filters (9) angeordnet, der dadurch im Gegenstrom gespült und gesäubert werden kann. Beide Einrichtungen (22,23) sind nahe am Filter (9) angeordnet oder lassen sich nahe an ihn heranbringen. Die gelösten Rückstände oder Partikel können dadurch direkt am Filter (9) abgesaugt und entfernt werden. Ein sog. Überblasen wird vermieden.

Die Filtersäuberungsvorichtung (20) ist im dargestellten Ausführungsbeispiel extern angeordnet. Alternativ kann sie auch in den Wanderreiniger (1) integriert sein.

Die Blaseinrichtung (23) richtet einen starken Fluidstrom, vorzugsweise einen Luftstrom, auf den Filtermantel (11), der die Rückstände vom Filter (9) löst. Mit der Absaugeinrichtung (22) werden die gelösten Partikel abgesaugt und einer angeschlossenen Entsorgungseinrichtung (26) zugeführt. Die Blaseinrichtung (23) entwickelt einen hohen Blasdruck bei einem relativ kleinen Volumenstom. Die Absaugeinrichtung (22) erzeugt umgekehrt einen relativ niedrigen Saugunterdruck bei einem hohen Volumenstrom. Entsprechend unterschiedlich können die Druckerzeuger sein.

In der bevorzugten Ausführungsform ist die Blaseinrichtung (23) mit einer eigenen Druckluftquelle (30a), z.B. einem Kompressor, einem Drucklufttank oder dgl., verbunden, die vorzugsweise stationär angeordnet ist. Sie erzeugt einen hohen Druck, der vorzugsweise größer als der vom Gebläse (19) im Wanderreiniger (1) erzeugbare Druck ist und z.B. 3 bar oder mehr beträgt. Der Blasüberdruck ist stärker als der Saugunterdruck, der z.B. bei -0,5 bar liegen kann. Die Absaugeinrichtung (22) kann hierfür z.B. ein Radialgebläse aufweisen.

Zumindest die Blaseinrichtung (23) ist an die Filterform angepaßt und wirkt vorzugsweise auf die gesamte Filterfläche ein. Dies kann durch eine geometrische Überdeckung der Filterfläche geschehen. Im bevorzugten Ausführungsbeispiel wird die Überdeckung durch eine kleinflächige Blaseinrichtung (23) geschaffen, die relativ zum Filter (9) in ein oder mehreren Achsen bewegt wird.

Die Absaugeinrichtung (22) kann in der Form ebenfalls an den Filter (9) angepaßt sein. Eine vorzugsweise vollflächige Filterüberdeckung ist auch hier durch die geometrische Form oder durch Überfahren der Filterfläche gegeben.

Die Absaugeinrichtung (22) ist einzeln oder zusammen mit anderen Absaugeinrichtungen an die Entsorgungseinrichtung (26) angeschlossen. Die Entsorgungseinrichtung (26) kann in der einfachsten Ausführungsform eine verschließbare Sammelkammer sein. In der gezeigten Variante besitzt die Entsorgungseinrichtung (26) ein oder mehrere Sammelrohre und einen Abscheider zur Trennung der vom Filter (9) entfernten Partikel und Rückstände von der Spülluft. Die Spülluft wird beispielsweise von einem stationären Gebläse (19) umgewälzt, das saugseitig mit der Absaugeinrichtung (22) verbunden ist und dort den Saugunterdruck erzeugt.

Alternativ kann das Gebläse (19) druckseitig mit der Blaseinrichtung (23) verbunden sein. Alternativ kann auch das Gebläse (19) des Wanderreinigers (1) verwendet werden, das bei einer geeigneten Umsteuerung Überdruck in der Filterkammer (8) erzeugt und die Blaseinrichtung (23) ersetzen oder ergänzen kann.

Die Blaseinrichtung (23) besitzt ein oder mehrere enge Blasdüsen (23a), die einen scharfen Fluidstrahl auf den Filter (9) richten. Der Fluidstrahl trifft vorzugsweise quer auf der Filterfläche bzw. dem Mantel (11) auf. Wenn mehrere einzelne Blasdüsen (23a) vorhanden sind, überlappen sich ihre Auftrefflächen am Filter (9). Es sind auch Schlitzdüsen möglich.

Im Ausführungsbeispiel von Figur 4 bis 7 besitzt die Absaugeinrichtung (22) ein in Transportrichtung (10) und längs des Filters (9) sich erstreckendes Saugrohr (22a). Die Blaseinrichtung (23) hat mehrere ringförmig angeordnete einzelne Blasdüsen (23a) oder eine ringförmige Schlitzdüse. Sie sitzen am Ende von einer ebenfalls axial vorstehenden rohrartigen Abdeckung (25a) oder von mehreren vorstehenden Tragarmen (25). Die Abdeckung (25a) bzw. die Tragarme (25), die Blasdüsen (23a) und das Saugrohr (22a) sind parallel und mit radialem Abstand zueinander angeordnet, wobei sich das Saugrohr (22a) vorzugsweise auf der Innenseite befindet. Der Abstand ist auf die Dicke des Filtermantels (11) abgestimmt.

Die Blas- und Absaugeinrichtung (22,23) sind unterschiedlich und im wesentlichen quer zueinander ausgerichtet. Das Blasen erfolgt quer zur Filterfläche und das Absaugen im wesentlichen tangential bzw. längs der Filterfläche.

Zur Filtersäuberung bewegt sich der Wanderreiniger (1) auf die Filtersäuberungsvorrichtung (20) zu, wobei der vorerwähnte Verschluß (16a), z.B. eine Schwenkklappe, an der Filterkammer (8) geöffnet wird und die Stirnöffnungen (18) der Filterpatronen (9) freigibt. Die vorzugsweise im mittleren Bereich durch die Halterungen (15) gestützten Filterpatronen (9) sind dann stirnseitig zugänglich, wobei das Saugrohr (22a) in den Patroneninnenraum eintauchen kann und die Abdeckung (25a) bzw. die Tragarme (25) mit den Blasdüsen (23a) den Filtermantel (11) außenseitig umgreifen. Die Verschlüsse (16a) sind dabei so groß dimensioniert, daß die von ihnen freigegebene Einlaßöffnung in der Gehäusewand größer als der Filterpatronenquerschnitt ist und das Eintauchen der Tragarme (25) in die Filterkammer (8) ermöglicht.

Wie Figur 6 und 7 verdeutlichen, umgeben die Tragarme (25) das Saugrohr (22a) in Form einer achssymmetrischen Schale, die eine seitliche schlitzartige Aussparung (24) für den Luftanschluß (12) aufweist. Die Blasdüsen (23a) sind vorzugsweise am Ende der Tragarme (25) angeordnet und werden durch geeignete Leitungen gespeist, die beispielsweise auch durch das Innere der Tragarme (25) verlaufen können. Eine ähnliche Ausbildung ist auch bei der Variante mit der Abdeckung (25a) vorhanden.

Die Blasdüsen (23a) sind im Bereich der Mündung des Saugrohres (22a) angeordnet und befinden sich vorzugsweise ein kleines Stück vor dieser Mündung. Der Fluidstrom aus den Blasdüsen (23a) bläst die gelösten Rückstände direkt vor die Mündung des Saugrohres (22a), so daß sie sofort nach dem Ablösen weggesaugt und der Entsorgungseinrichtung (26) zugeführt werden können.

Die Tragarme (25) und das Saugrohr (22a) sind an einem geeigneten Gehäuse (21) der Filtersäuberungsvorrichtung (20) befestigt und ragen frei in Transportrichtung (10) gegen der Wanderreiniger (1) vor. Zur Abstützung der frei vorkragenden Tragarme (25) bzw. Abdeckung (25a) können gleit- und/oder rollfähige Stützelemente (27) vorgesehen sein, die auf dem Filtermantel (11) aufliegen. Eine Zentrier- und Stützwirkung ist auch durch die Blasdüsen (23a) und den Luftstrom erzielbar. Hierzu empfiehlt es sich, die Blasdüsen (23a) über den Umfang möglichst gleichmäßig und vorzugsweise achssymmetrisch zu verteilen.

In der bevorzugten Ausführungsform sitzen die Blasdüsen (23a) nur am Ende der Abdeckung (25a) bzw. der Tragarme (25) und richten dort einen relativ eng begrenzten Fluidstrom auf den Filtermantel (11). Durch die Überlappung der Auftrefflächen am Filter (9) ergibt sich eine bis auf die Aussparung (24) geschlossene schmale Ringfläche. Mit fortschreitender Annäherung der Wanderreiniger (1) an die Filtersäuberungsvorrichtung (20) schreitet dieser Fluidstrom am Filtermantel (11) voran und säubert diesen zonenweise nach und nach. Die Abdeckung (25a) bzw. die Tragarme (25) umgreifen und überdecken die bereits gesäuberten Filterbereiche und schirmen sie nach außen ab.

In Abwandlung des gezeigten Ausführungsbeispiels kann die Filtersäuberungsvorrichtung (20) in den Wanderreiniger (1) integriert sein. Die Blaseinrichtung (22) hat dann z.B. einen eigenständig beweglichen und angetriebenen Düsenring, der auf einer geeigneten Führung entlang des Filters bewegt wird. Die Abdeckung (25a) kann dann ihrerseits beweglich, insbesondere ausziehbar oder teleskopierbar sein, z.B. in Form eines vom Düsenring mitgeschleppten Faltenbalgs. Das Spülfluid kann über Schleppleitungen zugeführt werden. In diesem Fall kann z.B. die Druckluftquelle (30a) extern und stationär angeordnet sein und mittels geeigneter Kupplungen angedockt werden. Alternativ kann sie auf dem Wanderreiniger (1) mitgenommen werden. Zudem kann bei der Absaugeinrichtung (22) auf das Saugrohr (22a) verzichtet werden, insbesondere, wenn eine weitgehend strömungsdichte Abdeckung (25a) vorhanden ist. Die Absaugeinrichtung (22) hat dann nur einen einfachen Sauganschluß oder stationären Saugstutzen an der Filterkammer (8).

Alternativ kann auch eine konventionelle Filterpatrone zum Einsatz kommen und gereinigt werden, welche zumindest eine offene und mit einem Luftanschluß verbundene Stirnseite aufweist. Bei diesem Filter tritt die Reinigungsluft axial ein und durch den Filtermantel radial wieder aus. Die Filterpatrone besitzt eine stirnseitige und/oder seitliche Halterung zur Befestigung an der Wand der Filterkammer (8). In dieser Halterung sind geeignete Öffnungen für den Durchtritt der Blasdüsen (23a) und der Tragarme (25) vorgesehen. In diesem Fall bestehen in Umfangsrichtung größere Abstände zwischen den Tragarmen (25) als bei der in Figur 7 gezeigten Ausführungsform.

In weiterer Abwandlung können die Tragarme (25) bzw. die Abdeckung (25a) nicht nur am Ende, sondern auch an ein oder mehreren Stellen davor weitere Blasdüsen (23a) aufweisen. Desgleichen kann das Saugrohr (22a) anstelle des geschlossenen Mantels auch einen perforierten Mantel aufweisen. Die Filterspülung findet dann nicht nur in der Saugrohrmündung, sondern auch in den anderen Rohrbereichen statt, wobei hier der.Druck und die Stärke des Luftstroms niedriger sein können.

Figur 8 bis 10 zeigen Varianten der Form des Filters (9) und der Blas- und Absaugeinrichtung (22, 23). Auch hier ist eine gegenseitige Formanpassung gegeben. Im Ausführungsbeispiel von Figur 8 ist der Filter (9) als Omega-förmig gewölbte Filtermatte ausgebildet. Das Absaugrohr (22a) ist kastenförmig gestaltet und im Hohlraum unter der Filterwölbung angeordnet. Die Blaseinrichtung (23) ist hingegen U-förmig ausgebildet und übergreift die besagte Filterwölbung von oben. Entsprechend sind auch die Abdeckung (25a) bzw. die Tragarme (25) sowie die Blasdüsen (23a) geformt.

In Figur 8 sind die Eckbereiche der Filterwölbung schärfer ausgeprägt. In der Variante von Figur 9 hat die Filterwölbung weichere Rundungen. Entsprechend ist auch die übergreifende Blaseinrichtung (23) geformt. Die Absaugeinrichtung (22) besteht in diesem Fall aus zwei oder mehr zylindrischen Absaugrohren (22a), die nebeneinander unter der Filterwölbung angeordnet sind.

Im Ausführungsbeispiel von Figur 10 ist der Filter (9) V-förmig gebogen. Dementsprechend sind auch die unterhalb des Filters (9) angeordnete Absaugeinrichtung (22) und die darüber liegende Blaseinrichtung (23) geformt.

Neben den gezeigten Formen sind beliebige weitere Varianten möglich, z. B. eine mehrfach in weichen Wellen oder in Dreiecken gefaltete Filterform. Solche Bauformen können zur Vergrößerung der Filteroberfläche nützlich sein. Der Filter (9) kann auch als ebener Flachfilter ausgebildet sein. In diesem Fall hat z. B. das Saugrohr die Form eines flachen und breiten Kasten, der unter der Filtermatte entlang bewegt wird. Entsprechend breit und flach sind auch die Tragarme (25) und die Blasdüsen (23a) ausgebildet.

Figur 11 bis 13 zeigen Varianten in der äußeren Bauform und Anordnung der Filtersäuberungsvorrichtung (20).

Im Ausführungsbeispiel von Figur 11 ist die Filtersäuberungsvorrichtung (20) an einer beliebigen Stelle im Umlauf der Transportstrecke (7) des Wanderreinigers (1) angeordnet. Die Transportstrecke (7) kann als ringförmig geschlossene Bahn ausgebildet sein, die z.B. zwei Reihen von Spinnerei- oder Webereimaschinen übergreift. Die Filtersäuberungsvorrichtung (20) ist dann beispielsweise an der Übergangsstelle zwischen den beiden Maschinenreihen angeordnet.

Im Gegensatz zum Ausführungsbeispiel von Figur 5 ist die Filtersäuberungseinrichtung (20) in Figur 11 bis 13 quer zur Transportrichtung (10) beweglich angeordnet. In Figur 11 und 12 ist sie unterhalb der Schienen (7) positioniert und kann in die Bewegungsbahn des Wanderreinigers (1) nach oben in die Arbeitsstellung zugestellt und nach unten in die Ruhestellung zurückgezogen werden. Das Gehäuse (21) der Filtersäuberungsvorrichtung (20) ist dazu an einem Gestell (36) vertikal verfahrbar angeordnet und wird mittels einer Zustellvorrichtung (33) in die verschiedenen Stellungen gebracht. Das Gehäuse (21) ist in dieser Ausführungsform U-förmig gestaltet und hat zwei starre und nach oben ragende Arme (32), die im Kopfbereich jeweils eine Blas- und Absaugeinrichtung (22, 23) aufweisen.

Die Zustellvorrichtung (33) weist in Figur 11 einen Hubantrieb (34), z. B. einen pneumatischen oder hydraulischen Zylinder auf, der am Gestell (36) befestigt ist. Am Kolben ist das Gehäuse (21) angeordnet. Es kann zusätzlich am Gestell (36) höhenbeweglich geführt sein.

In der abgesenkten Ruheposition kann der Wanderreiniger (1) die Filtersäuberungsvorrichtung (20) überfahren. In der Arbeitsstellung nimmt die Filtersäuberungsvorrichtung (20) eine ähnliche Position wie im Ausführungsbeispiel von Figur 5 ein, wobei der Säuberungsvorgang im wesentlichen der gleiche ist.

Das Ausführungsbeispiel von Figur 12 zeigt eine weitere Abwandlung von Figur 11. Das Gehäuse (21) ist hier beweglich ausgebildet, wobei die Gehäusebreite verändert werden kann. Dies ist beispielsweise durch eine gelenkige Verbindung der Gehäusearme (32) möglich, die in der Ruhestellung zusammengezogen werden. Die kleinere Gehäusebreite kann dann von der Wanderreiniger (1) leichter überfahren werden. In der Arbeitsstellung sind die Gehäusearme (32) analog zu Figur 11 gespreizt. Für die Bewegung der Gehäusearme (32) weist die Zustellvorrichtung (33) zusätzlich einen geeigneten Antrieb (35), beispielsweise einen Schwenkantrieb mit einem pneumatischen oder hydraulischen Zylinder auf.

Im Ausführungsbeispiel von Figur 11 und 12 sind die Blas- und Absaugeinrichtungen (22, 23) längs der Transportrichtung (10) ausgerichtet. In dieser Richtung erstrecken sich auch die Filter (9). In Abwandlung der gezeigten Ausführungsform kann die Ruhestellung auch oberhalb oder seitlich von den Schienen (7) eingenommen werden.

Figur 13 zeigt eine weitere Abwandlung mit einer seitlich angeordneten Filtersäuberungsvorrichtung (20). In diesem Ausführungsbeispiel sind allerdings auch die Filter (9) und die Blas- und Absaugeinrichtungen (22, 23) quer zur Transportrichtung (10) ausgerichtet. In dieser Ausführungsform hat die Filtersäuberungsvorrichtung (20) außerdem eine zusätzliche Querbeweglichkeit und einen geeigneten Antrieb, um die Blas- und Absaugeinrichtung (22, 23) an den Wanderreiniger (1) zuzustellen und wieder zurückzuziehen. Die Filtersäuberungsvorrichtung (20) kann hierbei seitlich und in gleicher Höhe neben dem Wanderreiniger (1) angeordnet sein.

Es ist alternativ aber auch eine Anordnung unterhalb oder oberhalb des Wanderreinigers (1) möglich, wobei die Filter (9) entsprechend vertikal ausgerichtet sind. Grundsätzlich kann die Ausrichtung der Filter (9) bzw. die Anordnung und Beweglichkeit der Filtersäuberungsvorrichtung (20) beliebig, d.h. auch schräg zur Fahrtrichtung (10), sein.

Bei der in Figur 13 gezeigten Ausführungsform genügt für die Säuberung mehrerer Filter (9) eine einzige Absaug- und Blaseinrichtung (22, 23). Die Filter (9) werden dabei nacheinander gesäubert, wobei zum Filterwechsel der Wanderreiniger (1) ein Stück vor oder zurück fährt.

Der Wanderreiniger (1) besitzt eine geeignete, vorzugsweise programmierbare und computerisierte Steuerung, die die Reinigungsvorgänge selbsttätig einleitet und steuert. Dabei kann ggf. auch die Filtersäuberungsvorrichtung (20) mitgesteuert werden. An den Schienen (7) befinden sich z.B. Schaltelemente (17a) in Form von Kontaktschaltern, berührungslosen Sensoren oder dgl., die die Ankunft des Wanderreinigers (1) melden und die Filtersäuberungsvorrichtung (20) aus der Ruhestellung in die Arbeitsstellung fahren lassen.

Über geeignete Meßelemente, z.B. Drucksensoren, kann die Filterverschmutzung durch Druckabfall oder dergleichen festgestellt und der Reinigungsvorgang eingeleitet werden. Die Steuerung steuert auch die Verschlußbewegungen, den Transportvorschub und die sonstigen Bewegungen und Abläufe bei der Filtersäuberung vollautomatisch.

Die Merkmale der gezeigten und beschriebenen Ausführungsformen können für weitere Abwandlungen der Erfindung beliebig kombiniert oder vertauscht werden.

### BEZUGSZEICHENLISTE

- 1: Wanderreiniger
- 2: Spinnerei- oder Webereimaschine
- 3: Blas- und Saugeinrichtung
- 4: Filtereinrichtung
- 5: Gehäuse
- 6: Transporteinrichtung
- 7: Schiene
- 8: Filterkammer
- 9: Filter, Filterpatrone
- 10: Längsachse, Transportrichtung, Fahrtrichtung
- 11: Filterfläche, Filtermantel
- 12: Luftanschluß
- 13: Schlauch
- 14: Einlaßöffnung, Mantelöffnung
- 15: Halterung
- 16: Stutzen
- 16a: Verschluß
- 17: Stützschale
- 17a: Schaltelement
- 18: Stirnseite, Stirnöffnung
- 19: Gebläse
- 20: Filtersäuberungsvorrichtung
- 21: Gehäuse
- 22: Absaugeinrichtung
- 22a: Absaugrohr
- 23: Blaseinrichtung
- 23a: Blasdüse
- 24: Aussparung
- 25: Tragarm, Abdeckung
- 26: Entsorgungseinrichtung
- 27: Stützelement
- 28: Spannvorrichtung
- 29: Formstütze
- 30: Schacht
- 30a: Druckluftquelle
- 31: Wandansatz
- 32: Arm
- 33: Zustellvorrichtung
- 34: Hubantrieb
- 35: Schwenkantrieb
- 36: Gestell

## Patentansprüche

1. Wanderreiniger für Textilmaschinen, insbesondere Spinnerei- und Webereimaschinen (2), mit einer Blas- und Saugeinrichtung (3) und einer Filtereinrichtung (4), die mindestens eine rohrförmige Filterpatrone (9) aufweist, die über einen seitlichen Luftanschluß (12) mit der Blas- und Saugeinrichtung (3) des Wanderreinigers (1) verbunden ist, dadurch **gekennzeichnet,** daß die Filterpatrone (9) einen Filtermantel (11) mit mindestens einer filterfreien Mantelöffnung (14) aufweist, die mit dem seitlichen Luftanschluß (12) verbindbar ist, wobei die Reinigungsluft durch die Mantelöffnung (14) radial in den Patroneninnenraum strömt und an der Innenseite des Filtermantels (11) gefiltert wird.

2. Wanderreiniger nach Anspruch 1, dadurch **gekennzeichnet,** daß die Mantelöffnung (14) als längslaufender, vorzugsweise I-förmiger Schlitz ausgebildet ist.

3. Wanderreiniger nach Anspruch 1 oder 2, dadurch **gekennzeichnet,** daß die Mantelöffnung (14) sich über einen Großteil der Filterlänge erstreckt.

4. Wanderreiniger nach Anspruch 1, 2 oder 3, dadurch **gekennzeichnet,** daß der Luftanschluß (12) eine Öffnungsweite von ca. 35 mm oder mehr aufweist.

5. Wanderreiniger nach einem der Ansprüche 1 bis 4, dadurch **gekennzeichnet,** daß für die Filterpatrone (9) eine am Mantel (11) seitlich angreifende Halterung (15) vorgesehen ist.

6. Wanderreiniger nach Anspruch 5, dadurch **gekennzeichnet,** daß die Halterung (15) im Bereich des Luftanschlusses (12) angeordnet ist.

7. Wanderreiniger nach einem der Ansprüche 1 bis 6, dadurch **gekennzeichnet,** daß der Luftanschluß (12) einen trichterförmigen Stutzen (16) aufweist, der mit einer Stützschale (17) für die Filterpatrone (9) verbunden ist.

8. Wanderreiniger nach Anspruch 7, dadurch **gekennzeichnet,** daß der Filtermantel (11) mit der Mantelöffnung (14) über den Stutzen (16) gestülpt und durch eine Spanneinrichtung (28) lösbar befestigt ist.

9. Wanderreiniger nach Anspruch 7, dadurch **gekennzeichnet,** daß der Stutzen (16) mit der Filterpatrone (9) verbunden und an der Wand der Filterkammer (8) lösbar befestigt ist.

10. Wanderreiniger nach einem der Ansprüche 1 bis 9, dadurch **gekennzeichnet,** daß die Filterpatrone (9) in Transportrichtung (10) des Wanderreinigers (1) ausgerichtet ist.

11. Wanderreiniger nach einem der Ansprüche 1 bis 10, dadurch **gekennzeichnet,** daß die Filterpatrone (9) an den Stirnseiten (18) verschließbar ist.

12. Wanderreiniger nach einem der Ansprüche 1 bis 11, dadurch **gekennzeichnet,** daß die Filterkammer (8) zumindest im Bereich einer Stirnseite (18) des Filters (9) einen Verschluß (16a) aufweist, der eine Zugangsöffnung für den Eintritt einer Filtersäuberungsvorrichtung (20) freigibt.

13. Wanderreiniger, nach Anspruch 11 oder 12, dadurch **gekennzeichnet,** daß der Verschluß (16a) eine stirnseitige Formstütze (29) für die Filterpatrone (9) aufweist.

14. Wanderreiniger nach einem der Ansprüche 1 bis 13, dadurch **gekennzeichnet,** daß eine Filtersäuberungsvorrichtung (20) mit einer Absaugeinrichtung (22) und einer Blaseinrichtung (23) vorgesehen ist, die zusammen auf den Filter (9) einwirken.

15. Wanderreiniger nach Anspruch 14, dadurch **gekennzeichnet,** daß die Blaseinrichtung (23) und die Absaugeinrichtung (22) auf gegenüberliegenden Seiten des Filters (9) angeordnet sind, wobei vorzugsweise die Blaseinrichtung (23) der Reinseite des Filters (9) und die Absaugeinrichtung (22) der Schmutzseite zugeordnet ist.

16. Wanderreiniger nach Anspruch 14 oder 15, dadurch **gekennzeichnet,** daß die Blaseinrichtung (23) und/oder die Absaugeinrichtung (22) relativ beweglich zum Filter (9) angeordnet ist.

17. Wanderreiniger nach Anspruch 14, 15 oder 16, dadurch **gekennzeichnet,** daß die Blaseinrichtung (23) ein oder mehrere enge Blasdüsen (23a) zur Bildung eines scharfen Fluidstrahls aufweist.

18. Wanderreiniger nach einem der Ansprüche 14 bis 17, dadurch **gekennzeichnet,** daß der Blasdruck stärker als der Absaugunterdruck ist.

19. Wanderreiniger nach einem der Ansprüche 14 bis 18, dadurch **gekennzeichnet,** daß die Blaseinrichtung (23) und/oder die Absaugeinrichtung (22) an die Filterform angepaßt ist und die Filterfläche im wesentlichen vollständig überdeckt oder überfährt.

20. Wanderreiniger nach einem der Ansprüche 14 bis 19, dadurch **gekennzeichnet,** daß die Blaseinrichtung (23) an eine eigene Druckluftquelle (30a) angeschlossen ist.

21. Wanderreiniger nach einem der Ansprüche 14 bis 20, dadurch **gekennzeichnet,** daß die Blaseinrichtung (23) eine den Filter (9) übergreifende starre oder ausziehbare Abdeckung (25a) aufweist.

22. Wanderreiniger nach einem der Ansprüche 14 bis 21, dadurch **gekennzeichnet,** daß die Absaugeinrichtung (22) mit einer Entsorgungseinrichtung (26) für die Filterrückstände verbindbar ist.

23. Wanderreiniger nach einem der Ansprüche 14 bis 22, dadurch **gekennzeichnet,** daß die Filtersäuberungsvorrichtung (20) in den Wanderreiniger (1) integriert ist.

24. Wanderreiniger nach einem der Ansprüche 14 bis 23, dadurch **gekennzeichnet,** daß die Filtersäuberungsvorrichtung (20) außerhalb des Wanderreinigers (1) angeordnet ist, wobei der Wanderreiniger (1) und die Filtersäuberungsvorrichtung (20) zueinander relativ beweglich sind.

25. Wanderreiniger nach Anspruch 24, dadurch **gekennzeichnet,** daß die Filtersäuberungsvorrichtung (20) quer zur Fahrtrichtung (10) des Wanderreinigers (1) beweglich gelagert und angetrieben ist.

26. Wanderreiniger nach Anspruch 25, dadurch **gekennzeichnet,** daß die Filtersäuberungsvorrichtung (20) eine einzelne Absaug- und Blaseinrichtung (22,23) für mehrere Filter (9) aufweist.

27. Wanderreiniger nach Anspruch 24, 25 oder 26, dadurch **gekennzeichnet,** daß die Filtersäuberungsvorrichtung (20) mehrere Absaug- und Blaseinrichtungen (22,23) aufweist, die relativ zueinander beweglich angeordnet sind.

28. Wanderreiniger nach einem der Ansprüche 14 bis 27, dadurch **gekennzeichnet,** daß die Absaugeinrichtung (22) für rohrförmige Filter (9) mindestens ein in den Filter (9) einführbares Absaugrohr (22a) aufweist.

29. Wanderreiniger nach Anspruch 28, dadurch **gekennzeichnet,** daß Blasdüsen (23a) das Absaugrohr (22a) außenseitig mit radialem Abstand umgeben.

30. Wanderreiniger nach Anspruch 17 oder 29, dadurch **gekennzeichnet,** daß die Blasdüsen (23a) an sich längs des Absaugrohrs (22a) erstreckenden Tragarmen (25) oder an der Abdeckung (25a) angeordnet sind.

31. Wanderreiniger nach einem der Ansprüche 17 bis 30, dadurch **gekennzeichnet,** daß die Blasdüsen (23a) im Bereich der Mündung, vorzugsweise mit etwas Abstand vor der Mündung des Absaugrohrs (22a) angeordnet sind.

32. Wanderreiniger nach einem der Ansprüche 28 bis 31, dadurch **gekennzeichnet,** daß die Blasdüsen (23a) und die Tragarme (25) oder die Abdeckung (25a) in einer Schalenform angeordnet sind, die eine Aussparung (24) für den Luftanschluß (12) und/oder die Halterung (15) des Filters (9) aufweist.

33. Wanderreiniger nach einem der Ansprüche 30 bis 32, dadurch **gekennzeichnet,** daß an den Tragarmen (25) oder der Abdeckung (25a) gleit- oder rollfähige Stützelemente (27) zur Anlage auf dem Filter (9) angeordnet sind.

## Claims

1. Travelling cleaner for textile machines, in particular spinning and weaving machines (2), having a blowing and sucking device (3) and a filter device (4), which has at least one tubular filter cartridge (9), which is connected via a lateral air connection (12) to the blowing and sucking device (3) of the travelling cleaner (1), characterized in that the filter cartridge (9) has a filter casing (11) having at least one filter-free casing opening (14) which can be connected to the lateral air connection (12), the cleaning air flowing radially through the casing opening (14) into the cartridge interior and being filtered on the inside of the filter casing (11).

2. Travelling cleaner according to Claim 1, characterized in that the casing opening (14) is formed as a longitudinally running, preferably I-shaped, slit.

3. Travelling cleaner according to Claim 1 or 2, characterized in that the casing opening (14) extends over a large part of the filter length.

4. Travelling cleaner according to Claim 1, 2 or 3, characterized in that the air connection (12) has an opening width of about 35 mm or more.

5. Travelling cleaner according to one of Claims 1 to 4, characterized in that, for the filter cartridge (9), a mounting (15) acting laterally on the casing (11) is provided.

6. Travelling cleaner according to Claim 5, characterized in that the mounting (15) is arranged in the region of the air connection (12).

7. Travelling cleaner according to one of Claims 1 to 6, characterized in that the air connection (12) has a funnel-shaped stub (16), which is connected to a supporting shell (17) for the filter cartridge (9).

8. Travelling cleaner according to Claim 7, characterized in that the filter casing (11) is slipped over the stub (16) by means of the casing opening (14) and is detachably fastened by a clamping device (28).

9. Travelling cleaner according to Claim 7, characterized in that the stub (16) is connected to the filter cartridge (9) and is detachably fastened on the wall of the filter chamber (8).

10. Travelling cleaner according to one of Claims 1 to 9, characterized in that the filter cartridge (9) is aligned in the transporting direction (10) of the travelling cleaner (1).

11. Travelling cleaner according to one of Claims 1 to 10, characterized in that the filter cartridge (9) can be closed at the end faces (18).

12. Travelling cleaner according to one of Claims 1 to 11, characterized in that the filter chamber (8) has, at least in the region of one end face (18) of the filter (9), a closure (16a), which exposes an access opening for the entry of a filter-cleaning apparatus (20).

13. Travelling cleaner according to Claim 11 or 12, characterized in that the closure (16a) has an end-face shaped support (29) for the filter cartridge (9).

14. Travelling cleaner according to one of Claims 1 to 13, characterized in that a filter-cleaning apparatus (20) having a suction-removal device (22) and a blowing device (23), which together act on the filter (9), is provided.

15. Travelling cleaner according to Claim 14, characterized in that the blowing device (23) and the suction-removal device (22) are arranged on opposite sides of the filter (9), the blowing device (23) preferably being assigned to the clean side of the filter (9) and the suction-removal device (22) preferably being assigned to the soiled side.

16. Travelling cleaner according to Claim 14 or 15, characterized in that the blowing device (23) and/or the suction-removal device (22) is arranged relatively movably with respect to the filter (9).

17. Travelling cleaner according to Claim 14, 15 or 16, characterized in that the blowing device (23) has one or more narrow blowing nozzles (23a) for forming an intense fluid jet.

18. Travelling cleaner according to one of Claims 14 to 17, characterized in that the blowing pressure is stronger than the suction-removal negative pressure.

19. Travelling cleaner according to one of Claims 14 to 18, characterized in that the blowing device (23) and/or the suction-removal device (22) is adapted to the filter shape and covers or travels essentially completely over the filter area.

20. Travelling cleaner according to one of Claims 14 to 19, characterized in that the blowing device (23) is connected to a dedicated compressed-air source (30a).

21. Travelling cleaner according to one of Claims 14 to 20, characterized in that the blowing device (23) has a rigid or extendable covering (25a) spanning the filter (9).

22. Travelling cleaner according to one of Claims 14 to 21, characterized in that the suction-removal device (22) is connectable to a disposal device (26) for the filter residues.

23. Travelling cleaner according to one of Claims 14 to 22, characterized in that the filter-cleaning apparatus (20) is integrated into the travelling cleaner (1).

24. Travelling cleaner according to one of Claims 14 to 23, characterized in that the filter-cleaning apparatus (20) is arranged outside the travelling cleaner (1), the travelling cleaner (1) and the filter-cleaning apparatus (20) being movable in relation to each other.

25. Travelling cleaner according to Claim 24, characterized in that the filter-cleaning apparatus (20) is mounted and driven movably transversely with respect to the travelling direction (10) of the travelling cleaner (1).

26. Travelling cleaner according to Claim 25, characterized in that the filter-cleaning apparatus (20) has a single suction-removal and blowing device (22, 23) for a plurality of filters (9).

27. Travelling cleaner according to Claim 24, 25 or 26, characterized in that the filter-cleaning apparatus (20) has a plurality of suction-removal and blowing devices (22, 23), which are arranged movably in relation to one another.

28. Travelling cleaner according to one of Claims 14 to 27, characterized in that the suction-removal device (22) has for tubular filters (9) at least one suction-removal tube (22a) which can be introduced into the filter (9).

29. Travelling cleaner according to Claim 28, characterized in that blowing nozzles (23a) surround the suction-removal tube (22a) on the outside with radial spacing.

30. Travelling cleaner according to Claim 17 or 29, characterized in that the blowing nozzles (23a) are arranged on carrying arms (25), extending along the suction-removal tube (22a), or on the covering (25a).

31. Travelling cleaner according to one of Claims 17 to 30, characterized in that the blowing nozzles (23a) are arranged in the region of the mouth, preferably a little in front of the mouth of the suction-removal tube (22a).

32. Travelling cleaner according to one of Claims 28 to 31, characterized in that the blowing nozzles (23a) and the carrying arms (25) or the covering (25a) are arranged in a shell shape, which has a clearance (24) for the air connection (12) and/or the mounting (15) of the filter (9).

33. Travelling cleaner according to one of Claims 30 to 32, characterized in that slidable or rollable supporting elements (27) for placing on the filter (9) are arranged on the carrying arms (25) or the covering (25a).

## Revendications

1. Nettoyeur voyageur pour des machines textiles, notamment pour des machines (2) de filature et de tissage, comprenant un dispositif (3) d'insufflation et d'aspiration et un dispositif (4) de filtration qui comporte au moins une cartouche (9) de filtration qui communique par un raccord (12) latéral d'air avec le dispositif (3) d'insufflation et d'aspiration du nettoyeur (1) voyageur, caractérisé en ce que la cartouche (9) de filtration comporte une enveloppe (11) filtrante ayant au moins une ouverture (14) qui n'a pas de matière filtrante et qui peut communiquer avec le raccord (12) latéral d'air, l'air de nettoyage passant par l'ouverture (14) de l'enveloppe radialement à l'intérieur de la cartouche et étant filtrée sur la face intérieure de l'enveloppe (11) filtrante.

2. Nettoyeur voyageur suivant la revendication 1, caractérisé en ce que l'ouverture (14) de l'enveloppe est constituée sous la forme d'une fente s'étendant en long, et de préférence en forme de 1.

3. Nettoyeur voyageur suivant la revendication 1 ou 2, caractérisé en ce que l'ouverture (14) de l'enveloppe s'étend sur une grande partie de la longueur du filtre.

4. Nettoyeur voyageur suivant la revendication 1 ou 2, caractérisé en ce que le raccord (12) d'air a une largeur d'ouverture d'au moins 35 mm ou de plus de 35 mm.

5. Nettoyeur voyageur suivant l'une des revendications 1 à 4, caractérisé en ce qu'il est prévu pour la cartouche (9) de filtration une fixation (15) attaquant latéralement l'enveloppe (11).

6. Nettoyeur voyageur suivant la revendication 5, caractérisé en ce que la fixation (15) est disposée dans la région du raccord (12) d'air.

7. Nettoyeur voyageur suivant l'une des revendications 1 à 6, caractérisé en ce que le raccord (12) d'air comporte une tubulure (16) en forme d'entonnoir, qui communique avec une coquille (17) d'appui pour la cartouche (9) de filtration.

8. Nettoyeur voyageur suivant la revendication 7, caractérisé en ce que l'enveloppe (11) filtrante ayant l'ouverture (14) d'enveloppe est retroussée sur la tubulure (16) et est fixée de manière amovible par un dispositif (28) de serrage.

9. Nettoyeur voyageur suivant la revendication 7, caractérisé en ce que la tubulure (17) communique avec la cartouche (9) de filtration et peut être fixée de manière amovible à la paroi de la chambre (8) de filtration.

10. Nettoyeur voyageur suivant l'une des revendications 1 à 9, caractérisé en ce que la cartouche (9) de filtration est dirigée dans la direction (10) de déplacement du nettoyeur (1) voyageur.

11. Nettoyeur voyageur suivant l'une des revendications 1 à 10, caractérisé en ce que la cartouche (9) de filtration peut être fermée sur les côtés (18) frontaux.

12. Nettoyeur voyageur suivant l'une des revendications 1 à 11, caractérisé en ce que la chambre (8) de filtration comporte au moins dans la région d'un côté (18) frontal du filtre (9) une fermeture qui dégage une ouverture d'accès pour l'entrée d'un dispositif (20) de nettoyage du filtre.

13. Nettoyeur voyageur suivant la revendication 11 ou 12, caractérisé en ce que la fermeture (16a) comporte un appui (29) conformé du côté frontal pour la cartouche (9) de filtration.

14. Nettoyeur voyageur suivant l'une des revendications 1 à 13, caractérisé en ce qu'il est prévu un dispositif (20) de nettoyage du filtre, ayant un dispositif (22) d'aspiration et un dispositif (23) d'insufflation qui coopère sur le filtre (9).

15. Nettoyeur voyageur suivant la revendication 14, caractérisé en ce que le dispositif (23) d'insufflation et le dispositif (22) d'aspiration sont disposés sur des côtés opposés du filtre (9), le dispositif 23) d'insufflation étant associé de préférence au côté propre du filtre (9), et le dispositif (22) d'aspiration au côté sale.

16. Nettoyeur voyageur suivant la revendication 14 ou 15, caractérisé en ce que le dispositif (23) d'insufflation et/ou le dispositif (22) d'aspiration est monté mobile par rapport au filtre (9).

17. Nettoyeur voyageur suivant la revendication 14, 15 ou 16, caractérisé en ce que le dispositif (23) d'insufflation comporte une buse (23a) étroite d'insufflation ou plusieurs buses (23a) étroites d'insufflation pour former un jet de fluide mince.

18. Nettoyeur voyageur suivant l'une des revendications 14 à 17, caractérisé en ce que la pression d'insufflation est plus grande que la dépression d'aspiration.

19. Nettoyeur voyageur suivant l'une des revendications 14 à 18, caractérisé en ce que le dispositif (23) d'insufflation et/ou le dispositif (22) d'aspiration est adapté à la forme du filtre, et la surface filtrante est recouverte sensiblement dans son entier ou est parcourue sensiblement dans son entier.

20. Nettoyeur voyageur suivant l'une des revendications 14 à 19, caractérisé en ce que le dispositif (23) d'insufflation est raccordé à une source (30a) d'air comprimé qui lui est propre.

21. Nettoyeur voyageur suivant l'une des revendications 14 à 20, caractérisé en ce que le dispositif (23) d'insufflation comporte un couvercle (25a), fixe ou qui peut être retiré, qui coiffe le filtre (9).

22. Nettoyeur voyageur suivant l'une des revendications 14 à 21, caractérisé en ce que le dispositif (22) d'aspiration peut communiquer avec un dispositif (26) d'élimination des résidus de la filtration.

23. Nettoyeur voyageur suivant l'une des revendications 14 à 22, caractérisé en ce que le dispositif (20) de nettoyage du filtre est intégré au nettoyeur (1) voyageur.

24. Nettoyeur voyageur suivant l'une des revendications 14 à 23, caractérisé en ce que le dispositif (20) de nettoyage du filtre est disposé à l'extérieur du nettoyeur (1) voyageur, le nettoyeur (1) voyageur et le dispositif (20) étant mobiles les uns par rapport aux autres.

25. Nettoyeur voyageur suivant la revendication 24, caractérisé en ce que le dispositif (20) de nettoyage du filtre est monté mobile transversalement à la direction (10) de déplacement du nettoyeur (1) voyageur et est entraîné.

26. Nettoyeur voyageur suivant la revendication 25, caractérisé en ce que le dispositif (20) de nettoyage du filtre comporte un dispositif (22, 23) d'aspiration unique pour plusieurs filtres (9).

27. Nettoyeur voyageur suivant la revendication 24, 25 ou 26, caractérisé en ce que le dispositif (20) de nettoyage du filtre comporte plusieurs dispositifs (22, 23) d'aspiration et d'insufflation, qui sont montés mobiles les uns par rapport aux autres.

28. Nettoyeur voyageur suivant l'une des revendications 14 à 27, caractérisé en ce que le dispositif (22) d'aspiration pour un filtre (9) tubulaire comporte au moins un tube (22a) d'aspiration pouvant être introduit dans le filtre (9).

29. Nettoyeur voyageur suivant la revendication 28, caractérisé en ce que des buses (23a) d'insufflation entourent du côté extérieur le tube (22a) d'aspiration, en en étant radialement à distance.

30. Nettoyeur voyageur suivant la revendication 17 ou 29, caractérisé en ce que les buses (23a) d'insufflation sont disposées sur des bras (25) porteurs s'étendant le long du tube (22a) d'aspiration et sur le couvercle (25a).

31. Nettoyeur voyageur suivant l'une des revendications 17 à 30, caractérisé en ce que les buses (23a) d'insufflation sont disposées dans la région de l'embouchure du tube (22a) d'aspiration, de préférence à une certaine distance de l'embouchure.

32. Nettoyeur voyageur suivant l'une des revendications 23 à 31, caractérisé en ce que les buses (23a) d'insufflation et les bras (25) porteurs ou le couvercle (25a) sont disposés dans une forme en coquille qui comporte un évidement (24) pour le raccord (12) d'air et/ou la fixation (15) du filtre (9).

33. Nettoyeur voyageur suivant l'une des revendications 30 à 32, caractérisé en ce qu'il est monté sur les bras (25) porteurs ou sur le couvercle (25a) des éléments (27) d'appui, susceptibles de glisser ou de rouler et destinés à s'appliquer au filtre (9).
